# EUROPÄISCHE PATENTSCHRIFT

(11) **EP 3 736 373 B1**
(45) Veröffentlichungstag und Bekanntmachung des Hinweises auf die Patenterteilung: **08.09.2021**
(21) Anmeldenummer: 20173316.9
(22) Anmeldetag: 06.05.2020
(51) Int. Cl.: D06F 47/06, D06F 47/04, B30B 5/02, B30B 9/04, B30B 9/22, B30B 9/06

(54) **VORRICHTUNG ZUM ENTWÄSSERN VON WÄSCHE**
APPARATUS FOR EXPELLING WATER FROM LAUNDRY
APPAREIL POUR EXPULSER L'EAU DU LINGE

(30) Priorität: 08.05.2019 DE 202019002021 U
(43) Veröffentlichungstag der Anmeldung: 11.11.2020
(73) Patentinhaber: Herbert Kannegiesser GmbH, 32602 Vlotho (DE)
(72) Erfinder: HILDEBRAND, Jürgen, 31141 Hildesheim (DE); HEINZ, Engelbert, 32602 Vlotho (DE)
(74) Vertreter: Möller, Friedrich

(56) Entgegenhaltungen:
- DE-A1- 10 237 067
- DE-U1- 8 713 472
- DE-U1-202012 002 350
- US-A- 4 753 089

## Beschreibung

Die Erfindung betrifft eine Vorrichtung zum Entwässern von Wäsche.

Vorrichtungen der hier angesprochenen Art dienen dazu, Flüssigkeiten aus gewaschener Wäsche weitestgehend zu entfernen. Solche Vorrichtungen können auch zusätzlich dazu dienen, gewaschene Wäsche zu spülen. Bevorzugt finden solche Vorrichtungen in gewerblichen Wäschereien zum Entwässern von Wäsche aller Art Verwendung.

Die aus der DE 102 37 067 A1, der DE 87 13 472 U1 und der DE 20 2012 002 350 U1 bekannten Vorrichtungen verfügen über einen von einem Hydraulikzylinder auf- und abbewegbaren Pressstempel, der über eine Stempelplatte und eine darunter befestigte Pressmembran verfügt. Die Pressmembran ist elastisch verformbar und von innen mit einem Fluid beaufschlagbar. Die aus einer Waschmaschine kommende gewaschene Wäsche gelangt in einen unter dem Pressstempel angeordneten Presskorb der Vorrichtung. Durch vom Hydraulikzylinder erfolgten Herunterfahren des Pressstempels drückt dieser die Wäsche im Presskorb zusammen. Dabei wird die Wäsche im Presskorb entwässert und gegebenenfalls zuvor gespült.

Nachteilig an den bekannten Vorrichtungen zum Entwässern von Wäsche ist die Befestigung der Pressmembran unter der Stempelplatte des Pressstempels mit einem separaten Befestigungsring.

Der Erfindung liegt die Aufgabe zugrunde, eine Vorrichtung zum Entwässern von Wäsche zu schaffen, die eine einfache, positionsgenaue und zuverlässige Befestigung der Pressmembran unter der Stempelplatte des Pressstempels ermöglicht.

Eine Vorrichtung zur Lösung der Aufgabe weist die Merkmale des Anspruchs 1 auf. Dabei ist es vorgesehen, einen Befestigungsring zur Verbindung der Pressmembran mit der Stempelplatte so auszubilden, dass eine mindestens formschlüssige Verbindung des Befestigungsrings mit der Pressmembran, insbesondere ihrem Membrankragen, zustande kommt. Dazu ist es vorgesehen, die formschlüssige Verbindung des Befestigungsrings mit dem Membrankragen der Pressmembran durch eine mindestens teilweise Einbettung des Befestigungsrings im Membrankragen vorzunehmen. Diese Verbindung ist dauerhaft und lässt sich exakt herstellen, indem der Befestigungsring ein maßhaltiges, vor allem exakt zentrisches Verbinden der Pressmembran mit der Stempelplatte zulässt und gewährleistet. Diese Maßhaltigkeit sorgt auch dafür, dass die Presskraft von der Pressmembran gleichmäßig, vor allem symmetrisch, in die Stempelplatte eingeleitet wird und dadurch beim Pressen keine Querkräfte auf den Hydraulikzylinder übertragen werden.

Bei einer besonders vorteilhaften Ausgestaltung der Vorrichtung ist es vorgesehen, die formschlüssige Verbindung des Befestigungsrings mit dem Membrankragen der Pressmembran durch eine mindestens teilweise Einbettung des Befestigungsrings mit wenigstens einer Hinterschneidung im Membrankragen vorzunehmen. Die mindestens eine Hinterschneidung führt zu einer formschlüssigen Einbettung des Befestigungsrings im Membrankragen und lässt die formschlüssige Verbindung des Befestigungsrings mit dem Membrankragen auf einfache Weise zusammen mit Einbettung des Befestigungsrings im Membrankragen herbeiführen.

Bevorzugt ist es vorgesehen, dass sich der Querschnitt des Befestigungsrings zu seiner unter der Stempelplatte anliegenden, oberen Stirnfläche hin verjüngt. Durch diese Verjüngung entsteht wenigstens eine Hinterschneidung. Das führt zur hinterschnittenen Verbindung des Befestigungsrings im Membrankragen der Pressmembran.

Bevorzugt wird die Verjüngung des Querschnitts des Befestigungsrings in Richtung zu seiner an der Stirnplatte anliegenden Stirnfläche durch mindestens eine schräg und/oder geneigt verlaufende Ringfläche des Befestigungsrings herbeigeführt. Diese mindestens eine schräge oder geneigte Ringfläche des Befestigungsrings führt zu mindestens einer Hinterschneidung, die die formschlüssige Verbindung des Befestigungsrings mit dem Membrankragen herbeiführt.

Eine vorteilhafte alternative oder zusätzliche Bildung der Verjüngung des Querschnitts des Befestigungsrings in Richtung zu seiner an der Stempelplatte anliegenden Stirnfläche kann durch eine profilierte, vorzugsweise gezahnte und/oder abgestufte Ringfläche des Befestigungsrings erfolgen. Das führt zu einer Mehrzahl aufeinanderfolgender Hinterschneidungen und einem hochwirksamen Formschluss zur präzisen, dauerhaft festen Verbindung des Befestigungsrings mit dem Membrankragen.

Gemäß einer vorteilhaften Weiterbildungsmöglichkeit der Vorrichtung ist mindestens die schräge, geneigte, profilierte, gezahnte und/oder abgestufte Ringfläche des Befestigungsrings vorzugsweise vollständig im Membrankragen eingebettet. Diese Ausgestaltung trägt besonders zur sicheren, hochbelastbaren und dauerhaften Verbindung, insbesondere formschlüssigen Verbindung, des Befestigungsrings mit dem Membrankragen bei.

Es ist denkbar, dass die innere und äußere Ringfläche des Befestigungsrings solchermaßen ausgebildet sind, dass beide Ringflächen zur Herstellung der hinterschnittenen und/oder formschlüssigen Verbindung des Befestigungsrings mit dem Membrankragen der Pressmembran beitragen. Es kann aber auch ausreichend sein, dass nur eine Ringfläche zur Bildung der formschlüssigen Verbindung des Befestigungsrings mit dem Membrankragen beiträgt. In diesem Falle wird bevorzugt die äußere, flächenmäßig größere, Ringfläche des Befestigungsrings so ausgebildet, dass sie zur hinterschnittenen und/oder formschlüssigen Verbindung des Befestigungsrings mit dem Membrankragen beiträgt.

Es ist bevorzugt vorgesehen, die Membranfläche und/oder die Membrankragen der Pressmembran, vorzugsweise die gesamte Pressmembran, aus einem elastischen und/ oder flexiblen, insbesondere gummiartigen Material zu bilden. Dadurch kann sich die Pressmembran flexibel an die zu entwässernde Wäsche anschmiegen. Vor allem dann, wenn der Membrankragen und auch die Membranfläche aus einem elastischen und/oder flexiblen, insbesondere gummiartigen, Material gebildet sind, trägt der in vorstehend beschriebener Weise ausgebildete Befestigungsring zur besonders sicheren, stabilen und dauerhaften Verbindung der Stempelplatte mit dem flexiblen Membrankragen bei.

Die Stempelplatte und/oder der Befestigungsring sind aus einem formstabilen, vorzugsweise metallischen, Material gebildet. Vor allem der aus einem solchen stabilen Material gebildete Befestigungsring dient zur dauerhaft haltbaren stabilen Verbindung und Befestigung der bis auf den Befestigungsring flexiblen Pressmembran mit der Stempelplatte bei.

Es ist denkbar, dass der Befestigungsring zusätzlich zur formschlüssigen Verbindung mit dem Membrankragen durch Kleben und/oder Vulkanisieren mit dem Membrankragen verbunden ist. Die schon aufgrund des Formschlusses zuverlässige Verbindung des Befestigungsrings mit dem Membrankragen wird noch verstärkt durch das zusätzliche Verkleben und/oder Vulkanisieren des Befestigungsrings mit dem Membrankragen der Pressmembran.

Ein bevorzugtes Ausführungsbeispiel der Erfindung wird nachfolgend anhand der Zeichnung näher erläutert. In dieser zeigen:
- Fig. 1: eine schematische Seitenansicht einer Vorrichtung zum Entwässern von Wäsche, und
- Fig. 2: eine vergrößerte Einzelheit II aus der Fig. 1 im Schnitt.

Bei der in den Figuren gezeigten Vorrichtung handelt es sich um eine sogenannte Entwässerungspresse zum Entwässern von insbesondere gewaschener Wäsche 10 jeglicher Art. Dabei wird von der Vorrichtung die in der gewaschenen Wäsche enthaltene Flüssigkeit, insbesondere die sogenannte gebundene Flotte, weitestgehend herausgepresst. Die gezeigte Vorrichtung kann zusätzlich auch dazu dienen, die Wäsche 10 vor dem Entwässern zu spülen.

Die Vorrichtung verfügt über ein Gestell mit einer teilweise flüssigkeitsdurchlässigen Sockelplatte 11, der gegebenenfalls ein Speichertank zum Auffangen der aus der Wäsche 10 ausgepressten Flüssigkeit zugeordnet ist, ein mit Abstand über der Sockelplatte 11 angeordnetes Pressenjoch 12 und mehrere, beispielsweise vier, zwischen der Sockelplatte 11 und dem Pressenjoch 12 vorgesehene aufrechte Säulen 13 zur starren, beabstandeten Verbindung der Sockelplatte 11 mit dem Pressenjoch 12. In der Mitte (bezogen auf die Grundfläche) des Pressenjochs 12 befindet sich ein Hydraulikzylinder 14. Ein Zylinderkörper 15 des Hydraulikzylinders 14 ist oberhalb des Pressenjochs 12 fest mit demselben verbunden. Eine ein- und ausfahrbare Kolbenstange 16 des Hydraulikzylinders 14 ragt gegenüber dem Pressenjoch 12 nach unten vor. Ein unteres Ende der Kolbenstange 16 des Hydraulikzylinders 14 ist fest mit einem Pressstempel 17 der Vorrichtung verbunden. Der Pressstempel 17 verfügt über eine fest mit dem unteren Ende der Kolbenstange 16 des Hydraulikzylinders 14 verbundene, starre Stempelplatte 18 und eine darunter befestigte Pressmembran 19 aus einem elastisch verformbaren Material. Die Fig. 1 zeigt den Pressstempel 17 in seiner hochgefahrenen Ausgangsstellung, in der die Kolbenstange 16 in den Zylinderkörper 15 des Hydraulikzylinders 14 eingefahren ist.

Unterhalb des Pressstempels 17 ist ein Presskorb 20 angeordnet. Der Presskorb 20 ist an der Ober- und Unterseite vollständig offen, indem er lediglich aus einem umlaufenden Korbmantel 21 besteht. Zum Beladen und Entwässern ruht der Presskorb 20 mit seiner offenen Unterseite auf der Sockelplatte 11, und zwar vorzugsweise mindestens auf demjenigen Bereich der Sockelplatte 11, der beispielsweise mittels eines Rasters von Durchgangsbohrungen 22 flüssigkeitsdurchlässig ist.

Bei der in der Fig. 1 gezeigten Ausgangsstellung der Vorrichtung mit hochgefahrenem Pressstempel 17 und eingefahrener Kolbenstange 16 befindet sich zwischen der Unterseite der Pressmembran 19 und der offenen Oberseite des Presskorbs 20 ein Zwischenraum. Dieser dient zur Beladung des Presskorbs 20 mit zu entwässernder und/oder zu spülender Wäsche 10. Die Beladung erfolgt auf einem mittels einer andeutungsweise in der Fig. 1 gezeigten Beladerutsche 23.

Bei der dargestellten Vorrichtung ist der Presskorb 20 seitlich mit einem kleineren Hydraulikzylinder 24 verbunden, und zwar dem unteren Ende seiner Kolbenstange 25. Ein Zylinderkörper 26 des kleinen Hydraulikzylinders 24 ist fest mit der Unterseite des Pressenjochs 12 verbunden. Durch den kleinen Hydraulikzylinder 24 kann nach dem Entwässern der Wäsche 10 der Presskorb 20 hochgefahren werden zum Abtransport eines Wäschekuchens der entwässerten Wäsche 10 von der Sockelplatte 11. Zu diesem Zweck kann der Oberseite der Sockelplatte 11 ein entsprechender Förderer, beispielsweise ein flüssigkeitsdurchlässiges Obertrum eines Gurtförderers, zugeordnet sein. Dann ruht der Presskorb 20 beim Entwässern der Wäsche 10 auf dem flüssigkeitsdurchlässigen Obertrum eines solchen Gurtförderers. Nach dem Abtransport des Wäschekuchens von der Sockelplatte 11 wird vom kleinen Hydraulikzylinder 24 der leere Presskorb 20 wieder heruntergefahren auf die Sockelplatte 11 bzw. auf das Obertrum des der Sockelplatte 11 zugeordneten Gurtförderers.

Bei der gezeigten Vorrichtung sind der Pressstempel 17, und zwar sowohl die Stempelplatte 18 als auch die Pressmembran 19 desselben, als auch der Presskorb 20 zylindrisch ausgebildet. Die Durchmesser des Pressstempels 17, insbesondere der Pressmembran 19, und des Presskorbs 20 sind so gewählt, dass die Pressmembran 19 durch die offene Oberseite des Presskorbs 20 in denselben eintauchen und dabei die Wäsche 10 im Presskorb 20 zusammendrücken sowie spülen und/oder entwässern kann. Der Innendurchmesser des Korbmantels 21 entspricht dabei etwa dem größten Außendurchmesser der Pressmembran 19. Insbesondere ist der Innendurchmesser des Presskorbs 20 und/oder seines Korbmantels 21 etwas größer als der maximale Außendurchmesser der Pressmembran 19.

Die Pressmembran 19 ist im vertikalen Querschnitt hutartig ausgebildet. Dazu verfügt die Pressmembran 19 über eine untere, kreisförmige Membranfläche 27 und einen oberhalb der Membranfläche 27 an dieselbe sich anschließenden Membrankragen 28, der zylindrisch ausgebildet ist. Die Unterseite des Membrankragens 28 ist einstückig an die Membranfläche 27 angeformt und umgibt diese außenseitig. Die Pressmembran 19 ist vollständig aus einem elastisch verformbaren Material, wie zum Beispiel Gummi oder ähnlichem gebildet.

Mit einem oberen Rand ist der Membrankragen 28 lösbar mit der Unterseite der starren, formstabilen Stempelplatte 18 aus einem metallischen Material verbunden. Diese in der Fig. 2 detailliert gezeigte Verbindung erfolgt mittels eines formstabilen, starren Befestigungsrings 29, der vorzugsweise wie auch die Stempelplatte 18 aus einem metallischen Material hergestellt ist.

Beim in der Fig. 2 gezeigten Pressstempel 17 ist die Unterseite der Stempelplatte 18 mit einer ringförmig umlaufenden Nut 30 versehen, die mit einem oberen Bereich 31, insbesondere Endbereich, des Membrankragens 28 der Pressmembran 19 korrespondiert, so dass dieser obere Bereich 31 des Membrankragens 28 die unten offene Nut 30 an der Unterseite der Stempelplatte 18 mindestens größtenteils ausfüllt.

Infolge der hutartigen Ausbildung der Pressmembran 19 und der Verbindung des oberen Bereichs 31 des Membrankragens 28 der Pressmembran 19 mit der Stempelplatte 18 entsteht im Inneren der Pressmembran 19 ein von der Unterseite der Stempelplatte 18 abgeschlossener Hohlraum 32. Dieser Hohlraum 32 ist mit einem Fluid, insbesondere einer Flüssigkeit, ausfüllbar, und zwar vorzugsweise vollständig. Infolge der elastischen Verformbarkeit der Pressmembran 19 bildet diese unter der Stempelplatte 18 ein flexibles Presspolster, wodurch vor allem die Membranfläche 27 der Pressmembran 19 sich oben an die zum Entwässern im Presskorb 20 zusammenpressbare Wäsche 10 flexibel anschmiegt. Damit hierbei das Fluid, insbesondere die Flüssigkeit, im Hohlraum 32 der Pressmembran 19 nicht aus derselben entweichen kann, ist die Verbindung des oberen Bereichs 31 des Membrankragens 28 der Pressmembran 19 fluiddicht, insbesondere flüssigkeitsdicht, ausgebildet, wozu auch die nachfolgend näher beschriebene besondere Befestigung der Pressmembran 19 unter der Stempelplatte 18 beiträgt.

Die Befestigung der Pressmembran 19 unter der Stempelplatte 18 erfolgt durch Verschrauben des Befestigungsrings 29 mit der Stempelplatte 18. Dazu verfügt der Befestigungsring 29 von seiner unter der Stempelplatte 18 anliegenden Stirnfläche 33 ausgehende Sackbohrungen 34. Mehrere gleiche Sackbohrungen 34 sind gleichmäßig über die kreisringartige Stirnfläche 33 des Befestigungsrings 29 verteilt. In jede Sackbohrung 34 im Befestigungsring 29 ist ein unterer Gewindeabschnitt einer sich von oben durch die Stempelplatte 18 erstreckenden Schraube 35 eingedreht. Nach dem Festziehen der jeweiligen Schraube 35 ist der Befestigungsring 29 mit seiner Stirnfläche 33 fest gegen eine ringförmige Bodenfläche 36 der Nut 30 in der kreisförmigen Unterseite der Stempelplatte 18 geschraubt, vorzugsweise unter Vorspannung aller Schrauben 35.

Der Befestigungsring 29 ist nicht nur mit der Stempelplatte 18 durch mehrere Schrauben 35 verschraubt; er ist auch fest und dauerhaft mit dem Membrankragen 28, insbesondere seinem oberen ringförmigen Bereich 31, verbunden. Diese Verbindung erfolgt formschlüssig. Dazu ist der Befestigungsring 29 mit Formschluss im oberen Bereich 31 des Membrankragens 28 eingebettet, und zwar mindestens größtenteils. Diese Einbettung geschieht derart, dass ein äußerer Umfang des oberen Bereichs 31 des Membrankragens 28 mit einer ringförmigen Stirnfläche 37 bündig mit der oberen Stirnfläche 33 des Befestigungsrings 29 abschließt und dadurch auch an der Bodenfläche 36 der Nut 30 an der Unterseite der Stempelplatte 18 anliegt, und zwar vorzugsweise dichtend.

Die formschlüssige Verbindung des Befestigungsrings 29 mit dem oberen Bereich 31 des Membrankragens 28 erfolgt dadurch, dass der Querschnitt des Befestigungsrings 29 zu seiner unter der Stempelplatte 18 anliegenden und festgeschraubten Stirnfläche 33 hin abnimmt. Dadurch entsteht an der äußeren Mantelfläche, gebildet von einer Außenfläche 38 des Befestigungsrings 29, eine Hinterschneidung im oberen Bereich 31 des Membrankragens 28. Im Bereich dieser Hinterschneidung kommt die formschlüssige Verbindung des Befestigungsrings 29 mit dem Membrankragen 28 der Pressmembran 19 zustande.

Die zur formschlüssigen und/oder hinterschnittenen Einbettung mindestens eines Teils des Befestigungsrings 29 im oberen Bereich 31 des Membrankragens 28 dienende Außenfläche 38 des Befestigungsrings 29 ist zur oberen Stirnfläche 33 des Befestigungsrings 29 hin schräg und/oder geneigt verlaufend ausgebildet. Im gezeigten Ausführungsbeispiel (Fig. 2) ist die Außenfläche 38 des Befestigungsrings 29 profiliert. Bevorzugt ist gemäß der Darstellung in der Fig. 2 die Profilierung der Außenfläche 38 des Befestigungsrings 29 durch eine gestufte und/oder gezahnte Profilierung der Außenfläche 38 gebildet. Diese Abstufung erfolgt durch entlang der Außenfläche 38 aufeinanderfolgende Stufen 39. Im gezeigten Ausführungsbeispiel weist die Außenfläche 38 fünf Stufen 39 auf. Hierauf ist die Erfindung aber nicht beschränkt. Die Anzahl der Stufen 39 kann größer oder auch kleiner sein. Infolge der Abstufung der Außenfläche 38 des Befestigungsrings 29 kommt auch der schräge bzw. geneigte Verlauf der Außenfläche 38 des Befestigungsrings 29 zustande.

Beim Ausführungsbeispiel der Fig. 2 sind die Stufen 39 gleichermaßen rechtwinklig und/ oder gleich groß ausgebildet. Ausgehend von einer unteren Stirnfläche 40 des Befestigungsrings 29 folgen die Stufen 39 derart aufeinander, dass die Breite des Befestigungsrings 29 zur oberen Stirnfläche 33 hin kontinuierlich abnimmt und sich dadurch die Breite des Befestigungsrings 29 zu seiner oberen Stirnfläche 33 hin nach und nach gestuft verringert. Jede der vorzugsweise gleich ausgebildete Stufen 39 verfügt über eine Länge (in vertikaler Richtung), die größer ist als die Breite (in horizontaler Richtung). Beispielsweise kann die Länge jeder Stufe 39 etwa das 4- bis 5-fache der Breite betragen. Denkbar ist es schließlich auch, dass die obere und/oder untere Stufe 39 länger ist als die dazwischenliegenden Stufen 39. Beispielsweise können die oberen und/oder unteren Stufen 39 etwa 5-fach bis 7-fach so lang sein wie ihre Breite.

Es kann vorgesehen sein, den Befestigungsring 29 nicht nur formschlüssig mindestens größtenteils im oberen Bereich 31 des Membrankragens 28 einzubetten, sondern ihn zusätzlich auch noch im oberen Bereich 31 des Membrankragens 28 zu verkleben und/ oder einzuvulkanisieren.

Es ist ein alternatives Ausführungsbeispiel des Befestigungsrings 29 denkbar, bei dem seine Außenfläche 38 glatt und nur mit einer schrägem und/oder geneigten Verlauf versehen ist. Der Verlauf der Neigung oder der Abschrägung ist derart, dass sich die Breite des Befestigungsrings 29 zu seiner oberen Stirnfläche 33 hin kontinuierlich verringert. Dadurch erhält die Außenfläche 38 des Befestigungsrings 29 eine kegelstumpfartige Gestalt mit zur Stirnfläche 33 abnehmendem Durchmesser. Auf diese Weise kommt die Hinterschneidung zur formschlüssigen Verbindung, insbesondere Einbettung, des Befestigungsrings 29 im oberen Bereich 31 des Membrankragens 28 zustande.

Es sind weitere Ausführungsbeispiele des Befestigungsrings 29 denkbar, bei denen die kegelstumpfartige Außenfläche 38 mit einer Verzahnung oder mit einer Rillung, insbesondere einer gewindeartigen Rillung, versehen ist.

Schließlich ist es auch denkbar, nicht nur die Außenfläche 38 des Befestigungsrings 29 konisch, profiliert und/oder abgestuft auszubilden, sondern auch eine im gezeigten Ausführungsbeispiel (Fig. 2) zylindrische Innenfläche 41 des Befestigungsrings 29 oder nur die Innenfläche 41. Denkbar wäre es dann, die Innenfläche 41 mit einer Neigung zu versehen, so dass diese zur Verringerung der Breite des Befestigungsrings 29 zu seiner Stirnfläche 33 hin beiträgt und auch eine Hinterschneidung zur formschlüssigen Verbindung des Befestigungsrings 29 mit dem oberen Bereich 31 des Membrankragens 28 bildet.

### Bezugszeichenliste:

- 10: Wäsche
- 11: Sockelplatte
- 12: Pressenjoch
- 13: Säule
- 14: Hydraulikzylinder
- 15: Zylinderkörper
- 16: Kolbenstange
- 17: Pressstempel
- 18: Stempelplatte
- 19: Pressmembran
- 20: Presskorb
- 21: Korbmantel
- 22: Durchgangsbohrung
- 23: Beladerutsche
- 24: kleiner Hydraulikzylinder
- 25: Kolbenstange
- 26: Zylinderkörper
- 27: Membranfläche
- 28: Membrankragen
- 29: Befestigungsring
- 30: Nut
- 31: oberer Bereich (von 28)
- 32: Hohlraum
- 33: Stirnfläche
- 34: Sackbohrung
- 35: Schraube
- 36: Bodenfläche
- 37: Stirnfläche
- 38: Außenfläche
- 39: Stufe
- 40: untere Stirnfläche
- 41: Innenfläche

## Patentansprüche

1. Vorrichtung zum Entwässern von Wäsche (10), mit einem von einem Hydraulikzylinder (14) auf- und abbewegbaren Pressstempel (17), der eine Stempelplatte (18) mit einer darunter befestigbaren Pressmembran (19) aufweist, die über eine Membranfläche (27) und einen daran angeformten Membrankragen (28) verfügt, wobei der Membrankragen (28) mit einem Befestigungsring (29) zum Verbinden der Pressmembran (19) mit der Stempelplatte (18) des Pressstempels (17) versehen ist, **dadurch gekennzeichnet, dass** der Befestigungsring (29) mindestens formschlüssig mit dem Membrankragen (28) verbunden ist, und die formschlüssige Verbindung des Befestigungsrings (29) mit dem Membrankragen (28) der Pressmembran (19) durch eine mindestens teilweise Einbettung des Befestigungsrings (29) im Membrankragen (28) erfolgt.

2. Vorrichtung nach Anspruch 1, **dadurch gekennzeichnet, dass** die mindestens teilweise Einbettung des Befestigungsrings (29) im Membrankragen (28) mit wenigstens einer Hinterschneidung erfolgt.

3. Vorrichtung nach Anspruch 1 oder 2, **dadurch gekennzeichnet, dass** der Querschnitt des Befestigungsrings (29) sich zu seiner unter der Stempelplatte (18) anliegenden Stirnfläche (33) hin verjüngt zur Bildung mindestens einer Hinterschneidung des Befestigungsrings (29) im Membrankragen (28) der Pressmembran (19).

4. Vorrichtung nach einem der vorhergehenden Ansprüche, **dadurch gekennzeichnet, dass** die Verjüngung des Querschnitts des Befestigungsrings (29) zu seiner an der Stempelplatte (18) anliegenden Stirnfläche (33) durch mindestens eine schräg und/oder geneigt verlaufende Ringfläche des Befestigungsrings (29) erfolgt.

5. Vorrichtung nach mindestens einem der Ansprüche 1 bis 3, **dadurch gekennzeichnet, dass** die Verjüngung des Querschnitts des Befestigungsrings (29) zu seiner an der Stempelplatte (18) anliegenden Stirnfläche (33) durch mindestens eine profilierte, vorzugsweise gezahnte und/oder abgestufte, Ringfläche des Befestigungsrings (29) erfolgt.

6. Vorrichtung nach einem der vorhergehenden Ansprüche, **dadurch gekennzeichnet, dass** mindestens die schräge, geneigte, profilierte, gezahnte und/oder abgestufte Ringfläche des Befestigungsrings (29) vollständig im Membrankragen (28) eingebettet ist.

7. Vorrichtung nach einem der vorhergehenden Ansprüche, **dadurch gekennzeichnet, dass** die eine Außenfläche (38) des Befestigungsrings (29) bildende äußere Ringfläche des Befestigungsrings (29) schräg, geneigt, profiliert, gezahnt und/oder abgestuft ist.

8. Vorrichtung nach einem der vorhergehenden Ansprüche, **dadurch gekennzeichnet, dass** mindestens die Membranfläche (27) der Pressmembran (19), vorzugsweise auch der Membrankragen (28), aus einem elastischen und/oder flexiblen, insbesondere gummiartigen, Material gebildet ist bzw. sind.

9. Vorrichtung nach einem der vorherigen Ansprüche, **dadurch gekennzeichnet, dass** mindestens die Stempelplatte (18) und der Befestigungsring (29) aus einem stabilen, metallischen Material gebildet sind.

10. Vorrichtung nach einem der vorhergehenden Ansprüche, **dadurch gekennzeichnet, dass** der Befestigungsring (29) zusätzlich zur formschlüssigen Verbindung mit dem Membrankragen (28) durch Kleben und/oder Vulkanisieren mit dem Membrankragen (28) der Pressmembran (19) verbunden ist.

## Claims

1. Device for extracting water from laundry (10), having a press ram (17) which can be moved up and down by a hydraulic cylinder (14) and which has a ram plate (18) with a pressing membrane (19) which can be fastened therebelow, said pressing membrane having a membrane surface (27) and a membrane collar (28) which is integrally formed thereon, wherein the membrane collar (28) is provided with a fastening ring (29) for connecting the pressing membrane (19) to the ram plate (18) of the press ram (17), **characterized in that** the fastening ring (29) is connected at least in a form-fitting manner to the membrane collar (28), and the form-fitting connection of the fastening ring (29) to the membrane collar (28) of the pressing membrane (19) is realized by at least partial embedding of the fastening ring (29) in the membrane collar (28).

2. Device according to Claim 1, **characterized in that** the at least partial embedding of the fastening ring (29) in the membrane collar (28) is realized with at least one undercut.

3. Device according to Claim 1 or 2, **characterized in that** the cross section of the fastening ring (29) narrows towards the end surface (33) thereof, which is situated below the ram plate (18) in abutment therewith, for forming at least one undercut of the fastening ring (29) in the membrane collar (28) of the pressing membrane (19) .

4. Device according to one of the preceding claims, **characterized in that** the narrowing of the cross section of the fastening ring (29) towards the end surface (33) thereof, which abuts against the ram plate (18), is realized by at least one oblique and/or inclined ring surface of the fastening ring (29).

5. Device according to one of Claims 1 to 3, **characterized in that** the narrowing of the cross section of the fastening ring (29) towards the end surface (33) thereof, which abuts against the ram plate (18), is realized by at least one profiled, preferably toothed and/or stepped, ring surface of the fastening ring (29).

6. Device according to one of the preceding claims, **characterized in that** at least the oblique, inclined, profiled, toothed and/or stepped ring surface of the fastening ring (29) is completely embedded in the membrane collar (28).

7. Device according to one of the preceding claims, **characterized in that** the outer ring surface of the fastening ring (29), which forms an outer surface (38) of the fastening ring (29), is oblique, inclined, profiled, toothed and/or stepped.

8. Device according to one of the preceding claims, **characterised in that** at least the membrane surface (27) of the pressing membrane (19), preferably also the membrane collar (28), is or are formed from an elastic and/or flexible, in particular rubber-like, material.

9. Device according to one of the preceding claims, **characterized in that** at least the ram plate (18) and the fastening ring (29) are formed from a stable, metallic material.

10. Device according to one of the preceding claims, **characterized in that**, in addition to the form-fitting connection to the membrane collar (28), the fastening ring (29) is connected to the membrane collar (28) of the pressing membrane (19) by adhesive bonding and/or vulcanization.

## Revendications

1. Dispositif d'essorage de linge (10), ledit dispositif comprenant un piston de presse (17) qui peut être déplacé vers le haut et vers le bas par un vérin hydraulique (14) et qui comporte une plaque de piston (18) et une membrane de presse (19) qui est fixée au-dessous de celle-ci et qui dispose d'une surface de membrane (27) et d'une collerette de membrane (28) formée au-dessous de celle-ci, la collerette de membrane (28) étant pourvue d'une bague de fixation (29) destinée à relier la membrane de presse (19) à la plaque de piston (18) du vérin de presse (17), **caractérisé en ce que** la bague de fixation (29) est reliée au moins par complémentarité de formes à la collerette (28) de la membrane, et la liaison par complémentarité de formes de la bague de fixation (29) à la collerette (28) de la membrane de presse (19) est effectuée par encastrement au moins partiel de la bague de fixation (29) dans la collerette (28) de la membrane.

2. Dispositif selon la revendication 1, **caractérisé en ce que** l'encastrement au moins partiel de la bague de fixation (29) dans la collerette (28) de la membrane est effectué avec au moins une contre-dépouille.

3. Dispositif selon la revendication 1 ou 2, **caractérisé en ce que** la section transversale de la bague de fixation (29) se rétrécit en direction de sa face frontale (33), en appui au-dessous de la plaque de piston (18), afin de former au moins une contre-dépouille de la bague de fixation (29) dans la collerette (28) de la membrane de presse (19).

4. Dispositif selon l'une des revendications précédentes, **caractérisé en ce que** le rétrécissement de la section transversale de la bague de fixation (29) en direction de sa face frontale (33), en appui sur la plaque de piston (18), est effectué par au moins une surface oblique et/ou inclinée de la bague de fixation (29) .

5. Dispositif selon l'une au moins des revendications 1 à 3, **caractérisé en ce que** le rétrécissement de la section transversale de la bague de fixation (29) en direction de sa face frontale (33), en appui sur la plaque de piston (18), est effectuée par au moins une surface profilée, de préférence dentée et/ou étagée, de la bague de fixation (29).

6. Dispositif selon l'une des revendications précédentes, **caractérisé en ce qu'**au moins la surface oblique, inclinée, profilée, dentée et/ou étagée de la bague de fixation (29) est totalement encastrée dans la collerette (28) de la membrane.

7. Dispositif selon l'une des revendications précédentes, **caractérisé en ce que** la surface extérieure de la bague de fixation (29), formant une surface extérieure (38) de la bague de fixation (29), est oblique, inclinée, profilée, dentée et/ou étagée.

8. Dispositif selon l'une des revendications précédentes, **caractérisé en ce qu'**au moins la surface (27) de la membrane de presse (19), de préférence également la collerette (28) de la membrane, est formée à partir d'un matériau élastique et/ou souple, en particulier d'un matériau caoutchouteux.

9. Dispositif selon l'une des revendications précédentes, **caractérisé en ce qu'**au moins la plaque de piston (18) et la bague de fixation (29) sont formées à partir d'un matériau métallique stable.

10. Dispositif selon l'une des revendications précédentes, **caractérisé en ce que**, en plus de la liaison par complémentarité de formes à la collerette (28) de la membrane, la bague de fixation (29) est reliée à la collerette (28) de la membrane de presse (19) par collage et/ou vulcanisation.
